# DEMANDE DE BREVET EUROPEEN

(11) **EP 4 685 581 A1**
(43) Date de publication de la demande: **28.01.2026**
(21) Numéro de dépôt: 24190868.0
(22) Date de dépôt: 25.07.2024
(51) Int. Cl.: G04C 10/00, G04G 17/04, G04G 17/08, G04G 19/00

(54) **MODULE DE STOCKAGE D' ÉNERGIE ÉLECTRIQUE RECHARGEABLE POUR UN MOUVEMENT HORLOGER ÉLECTRONIQUE**

(71) Demandeur: Richemont International S.A., 1752 Villars-sur-Glâne (CH)
(72) Inventeur: CERRILLO-MANSILLA, Julien, 2000 Neuchâtel (CH); ZAIDA, Karim, 2000 Neuchâtel (CH); BARDYN, Jean-Paul, 1426 Concise (CH); BARDYN, Flavien, 2013 Colombier (CH); RAGOT, Patrick, 2052 Fontainemelon (CH); FIACCABRINO, Jean-Charles, 1421 Grandevent (CH); MARECHAL, Sylvain, 39220 Bois-d'Amont (FR)
(74) Mandataire: Novagraaf International SA

(57) **Abrégé**

Module de stockage d'énergie électrique rechargeable par induction (10), le module (10) étant agencé pour être implanté dans un logement (3) d'un mouvement électronique à quartz (1) comprenant un moteur pas-à-pas, le module (10) comprenant :
- une antenne (11) agencée pour générer un courant électrique de charge sous l'effet d'un champ magnétique externe,
- une batterie rechargeable (21),
- un sous-module électronique comprenant un circuit de recharge (20, 22),
- des électrodes (12)agencées pour connecter électriquement le module (10) au mouvement (1) quand le module (10) est disposé dans le logement (3) du mouvement (1),
- un support (30), comprenant un matériau électriquement isolant et supportant les électrodes (12) au niveau d'une surface extérieure du support (30),
- un élément de blindage magnétique (23, 28) disposé entre d'une part l'antenne (11) et d'autre part la batterie rechargeable (21) et le sous-module électronique.

## Description

La présente invention concerne de manière générale le domaine de l'horlogerie, plus particulièrement le domaine de la fabrication de composants horlogers, comme par exemple les modules de stockage d'énergie électrique rechargeables pour un mouvement horloger électronique.

Les montres électroniques, surtout de haute gamme, comportent généralement un mouvement horloger à base de quartz conventionnel et un habillage de construction classique. Un tel mouvement horloger à base de quartz conventionnel comprend une platine et des ponts portant un moteur pas-à-pas, un circuit, des aiguilles indicatrices, un rouage et une source d'énergie électrique. Cette source d'énergie électrique est conventionnellement une pile non rechargeable qui est installée de manière amovible dans un logement dédié dans le bâti du mouvement, la pile étant en contact électrique avec le circuit du mouvement une fois installée dans ce logement. L'habillage d'une telle montre électronique comprend typiquement une boîte de montre métallique enfermant le mouvement dans un espace peu accessible aux ondes électromagnétiques.

Les montres électroniques comprenant une batterie qui est rechargeable par induction magnétique (également appelée induction électromagnétique ou simplement l'induction ci-dessous), c'est-à-dire sous l'effet d'un champ magnétique externe, sont connues dans l'art antérieur, par exemple selon les documents JP2001231174 et CH713523. Cependant, ces solutions de l'art antérieur nécessitent des architectures et des constructions très particulières pour la montre et/ou son habillage afin d'intégrer les composants et éléments réalisant la recharge par induction dans la montre. Par conséquent, ces solutions existantes ne sont pas adaptées à être intégrées dans une montre électronique comportant un mouvement horloger classique à base de quartz, en particulier les montres élégantes de faible épaisseur ou les montres bijoux de petites dimensions, dans lesquelles la place à disposition pour intégrer cette fonction de recharge est réduite. De plus, les solutions de l'art antérieur ne permettent pas de tester et contrôler le fonctionnement de recharge par induction indépendamment de la montre elle-même.

La présente invention concerne un module de stockage d'énergie électrique rechargeable par induction insérable dans un mouvement quartz de construction classique, par exemple un mouvement quartz existant originellement destiné à être énergisé par une pile non rechargeable (aspect dit « rétrofit », par exemple en remplacement d'une pile), avec peu ou pas de modifications au mouvement. Le fond de la boite de montre est préférablement, au moins localement, en un matériau (par exemple, en saphir) qui n'interfèrent pas d'une manière importante avec le champ magnétique effectuant la recharge par induction, mais autrement l'habillage de la montre n'a pas besoin d'être modifié non plus, permettant l'intégration du module dans des montres, en particulier des montres haut de gamme.

La présente invention a ainsi pour but de proposer une nouvelle construction de module de stockage d'énergie électrique rechargeable par induction qui permet d'éviter ou de pallier les inconvénients mentionnés ci-dessus, ou en tout cas d'offrir un meilleur compromis entre ces inconvénients.

Dans un premier aspect, l'invention concerne un module de stockage d'énergie électrique rechargeable par induction, le module étant agencé pour être implanté (au moins partiellement) dans un logement d'un mouvement électronique à quartz comprenant un moteur pas-à-pas, le module comprenant :
- une antenne agencée pour générer un courant électrique de charge sous l'effet d'un champ magnétique externe,
- une batterie rechargeable,
- un sous-module électronique comprenant un circuit de recharge pour réaliser la recharge de la batterie rechargeable,
- des électrodes, telles qu'une cathode et une anode, agencées pour connecter électriquement le module au mouvement quand le module est disposé dans le logement du mouvement, afin que la batterie rechargeable alimente le mouvement,
- un support, tel qu'une cage, comprenant un matériau électriquement isolant et supportant les électrodes au niveau d'une surface extérieure du support
- un élément de blindage magnétique disposé entre d'une part l'antenne et d'autre part la batterie rechargeable et le sous-module électronique.

Ceci permet de proposer un module de stockage d'énergie électrique rechargeable par induction sans changer le design existant d'un mouvement quartz afin que le module soit insérable et opérationnel dans un mouvement quartz existant avec peu ou pas de modifications au mouvement (aspect dit « rétrofit »). De plus, toute modification à l'habillage de la montre peut être limitée, notamment en nécessitant juste un changement du matériau pour le fond ou une partie du fond si ce dernier n'est pas déjà dans un matériau transparent aux ondes électromagnétiques. L'invention permet alors l'intégration du module dans des montres, en particulier des montres haut de gamme avec peu ou même sans modifications.

Par ailleurs, puisque le module comprend un assemblage qui est indépendant de la montre et de son mouvement, on peut tester le bon fonctionnement du module et notamment de la recharge par induction avant l'installation du module dans un mouvement électronique à quartz. En outre, avant cette installation, la batterie du module peut également être préchargée soit par induction soit par des moyens de recharge classique de type filaire.

En d'autres termes, l'antenne est agencée pour qu'un courant électrique puisse y être induit par un champ magnétique généré par un dispositif extérieur au mouvement ou au module. Le support peut supporter l'antenne au niveau d'une surface extérieure du support. Si le module a sensiblement la même taille que le volume du logement, l'antenne se trouve également généralement dans ce volume quand le module est disposé dans ce logement. Alternativement, l'antenne peut être montée sur une partie du support qui s'étend en dehors du volume du logement quand le module est disposé dans ce logement.

L'invention peut aussi être définie selon les caractéristiques suivantes, prises individuellement ou en combinaison.

Avantageusement, le support peut former une cage renfermant la batterie rechargeable et/ou le sous-module électronique.

Ceci permet d'enfermer ou loger la batterie rechargeable et/ou le sous-module dans la cage, pour des raisons pratiques, ergonomiques, de protection mécanique et/ou électromagnétique.

Avantageusement, le circuit de recharge récolte l'énergie électrique captée par l'antenne grâce au champ électromagnétique et contrôle le transfert de cette énergie à la batterie rechargeable. Le sous-module électronique peut également comprendre un circuit électronique de conversion d'énergie (tel qu'un redresseur AC/DC) ainsi que des composants passifs et/ou actifs.

Avantageusement, dans un mode de réalisation, le support comprend au moins une portion réalisée en plastique, en polymère ou en céramique.

Avantageusement, dans un autre mode de réalisation, le support comprend une base en métal, préférentiellement obtenue par moulage par injection de métal, plus préférentiellement surmoulée par un matériau polymère.

Avantageusement, le support peut comprendre un matériau de blindage magnétique, tel qu'un matériau comprenant la ferrite ou une céramique ferromagnétique, et dans ce cas au moins une partie du support constitue l'élément de blindage magnétique.

Avantageusement, le module peut alternativement comprendre en outre un élément de blindage magnétique disposé à l'intérieur du module, de préférence entre une surface du support portant l'antenne et une partie du module renfermant le sous-module électronique et la batterie rechargeable, en particulier si le matériau du support lui-même ne peut pas effectuer le blindage.

Avantageusement, l'élément de blindage magnétique comprend un matériau comprenant de la ferrite ou une céramique ferromagnétique, qui est assemblé avec le support, de préférence par dépose d'un film ou par pulvérisation sur le support, ou à l'aide d'un élément massique collé sur le support.

Avantageusement, l'élément de blindage magnétique a une épaisseur de 0.1 à 0.3 mm.

Avantageusement, l'élément de blindage magnétique présente une forme plane.

Avantageusement, l'élément de blindage magnétique a une forme en « U » ou une forme de cloche, de préférence avec des bords verticaux disposés à l'extérieur de l'antenne.

Avantageusement, le logement du mouvement qui reçoit le module a une forme généralement cylindrique, par exemple avec un diamètre de 5 à 30 mm, de préférence de 5.8 à 11.6 mm, et une épaisseur de 1 à 7.7. mm, de préférence de 1.6 à 5.4 mm. Ces plages de diamètre et d'épaisseur correspondent aux tailles de piles non rechargeables typiquement utilisées dans les mouvements électronique à quartz. Dans ce cas, au moins une partie du module (notamment la partie destinée à être installée dans le logement) a également de préférence une forme généralement cylindrique de sensiblement la même forme que celle du logement.

Alternativement, le logement et le module peuvent avoir d'autres formes, par exemple une forme généralement rectangulaire.

Avantageusement, selon un mode de réalisation, le support comprend un couvercle portant l'antenne et un bâti portant au moins une des électrodes, le couvercle et le bâti étant fixés ensemble, de préférence par des clips en plastique ou en métal, par soudage ultrason, par colle conductrice, par soudure, par soudure à l'étain, par fil d'acier, par fil d'acier en zig-zag ou par surmoulage.

Avantageusement, au moins une partie du sous-module électronique est montée sur le support.

Dans un mode de réalisation, tous les composants du module sont montés sur le support.

Avantageusement, au moins une partie des composants du sous-module électronique peut être montée sur le support. Selon un exemple, au moins une partie du support est réalisée par la plastronique (appelé en anglais « Molded interconnect device » ou encore MID). La plastronique est une technologie combinant la plasturgie et l'électronique permettant d'intégrer des circuits électroniques directement sur des pièces thermoplastiques moulées par injection. Avantageusement, tout le support peut est réalisé par la plastronique (voire par la technologie MID).

Avantageusement, le sous-module électronique peut être monté au moins en partie sur un circuit imprimé du module, tel qu'un PCB, le circuit imprimé étant de préférence supporté par le support.

Avantageusement, le circuit imprimé peut comprendre deux faces, avec la batterie d'un côté (ou sur une face) et d'autres composants du module de l'autre côté (ou sur l'autre face). Le circuit imprimé peut comprendre son propre support, c'est-à-dire un support de circuit imprimé.

Avantageusement, le circuit imprimé peut être agencé, ou serré à sa périphérie, entre le couvercle et le bâti.

Avantageusement, le sous-module électronique peut être monté au moins en partie sur un circuit imprimé, de préférence sur un film plié de type Kapton^{®} (fourni par la société DuPont) avec des puces amincies. Le Kapton^{®} est un film de polyimide (polymère à base d'imide) qui reste stable dans une plage étendue de température. Un tel ensemble est compact et peut être ensuite connecté à une cage rigide.

Avantageusement, le circuit de recharge peut comprendre un circuit intégré de type récepteur (dit « listener » en anglais, soit écouteur) pour effectuer la conversion d'énergie et la recharge par induction sans fil (par exemple le NFC PTX30W de Panthronics). Le sous-module électronique peut également comprendre des composants passifs pour le découplage et l'adaptation d'impédance et des éléments actifs pour la protection des composants sensibles et la limitation des courants de fuite.

Avantageusement, le sous-module électronique peut également comprendre une fonction d'ajustement automatique de la fréquence de résonance de l'antenne (auto-tuning).

En particulier, il est fait référence à un exemple par la programmation d'une diode à capacité variable (dite « varicap ») ou un condensateur digital programmable. Un tel circuit auto-tuning est notamment utile pour compenser des dérives éventuelles de production dans les alignements mécaniques.

Avantageusement, le circuit de recharge peut être agencé pour recharger la batterie grâce à, ou par, des signaux pulses ou en continu.

Avantageusement, le sous-module électronique peut aussi comprendre un convertisseur DC-DC.

Avantageusement, dans un mode de réalisation, le sous-module comprend également un contrôleur de communication par induction, agencé pour permettre la communication des informations entre le module (et donc la montre) et une source d'informations, tel qu'un téléphone portable ou une station de charge. De manière non limitative et à titre d'exemple, les informations échangées par ce canal de communication peuvent comprendre des informations permettant : de synchroniser l'heure de la montre à une base de temps de référence, en tenant compte des changements de l'heure d'été ou de fuseau horaire ; d'identifier le module ou la montre; d'informer l'utilisateur sur le niveau de charge de la batterie ; d'informer l'utilisateur sur la performance de fonctionnement du mouvement en fournissant des informations comme la précision du diapason quartz, le nombre de pas que le moteur pas-à-pas a raté, ou d'autres paramètres d'asservissement d'un moteur pas-à-pas.

Avantageusement, la batterie rechargeable peut avoir une vitesse de recharge (« C rating ») de 1C à 1000C, de préférence d'au moins 10C, et de préférence d'au plus 100C.

Ceci permet une recharge rapide (par exemple quelques minutes pour 80% de charge).

A titre d'exemple, la batterie rechargeable peut avoir des dimensions de 4.5 mm * 3.2 mm * 0.6 mm, une tension entre 1V et 4V, une capacité de 150 à 500uAh et/ou un C-rating de 10C.

Avantageusement, la batterie peut être à électrolyte solide (« solid state » en anglais), de préférence avec une haute densité de charge.

Avantageusement, l'antenne est de préférence une antenne cadre, préférentiellement de forme carrée ou circulaire, plus préférentiellement présentant 4 à 8 tours (« loop antenna » en anglais).

Avantageusement, l'antenne peut occuper une région avec un diamètre externe entre 5 et 7.8 mm, de préférence avec des pistes ayant une largeur de 0.1 à 0.2 mm. Les pistes peuvent également avoir une épaisseur comprise entre 1 et 50 microns, de préférence entre 16 et 50 microns.

Avantageusement, l'antenne peut être imprimée en une ou plusieurs couches.

Avantageusement, l'antenne peut être réalisée avec des couches d'un matériau conducteur tel que du cuivre, de l'aluminium, de l'or, ou de l'oxyde d'indium-étain (ITO), de préférence sur une base en verre.

Avantageusement, dans un mode de réalisation, l'antenne a une forme généralement planaire et de préférence l'antenne est disposée dans un plan qui s'étend généralement en parallèle à un plan dans lequel le mouvement s'étend.

Dans un autre mode de réalisation, l'antenne a une forme de solénoïde (« coil » en anglais, par exemple sur le pourtour du support). Dans ce cas, l'antenne peut avoir un diamètre de fil entre 0.1 et 0.3 mm avec 4 à 10 tours.

Avantageusement, l'antenne est de préférence disposée vers un côté fond du mouvement quand le module est installé dans le logement.

Il est fait référence à un exemple sur la surface de la cage (voire du support) qui sera en face du fond de la boîte de montre.

Avantageusement, l'antenne peut opérer autour d'une fréquence d'un standard de communication, de préférence le standard NFC (Near-Field Communication) à 13.56 MHz ou alternativement le standard Qi à 100-200 kHz.

Dans un mode de réalisation, l'antenne peut avoir un couplage inductif par résonance avec l'antenne d'un dispositif de chargeur qui possède la même fréquence de résonance. La résonance augmente ou optimise le rendement de la recharge.

Alternativement, l'antenne peut opérer autour d'une fréquence de communication spécifique, dite « bespoke » en anglais, qui ne correspond pas à un standard de communication.

Avantageusement, une bague élastique conductrice peut être disposée autour du support.

Ceci permet de faciliter le contact électrique avec le mouvement.

L'invention concerne, dans un deuxième aspect, un mouvement électronique comprenant le module selon le premier aspect.

Ceci permet d'obtenir les avantages mentionnés.

Avantageusement, le module est disposé dans un logement du mouvement.

Avantageusement, le mouvement peut également être alimenté par une pile non rechargeable disposé dans le logement.

L'invention concerne, dans un troisième aspect, une montre comprenant le mouvement selon le deuxième aspect et/ou un module selon le premier aspect.

Ceci permet d'obtenir les avantages mentionnés.

Avantageusement, et de préférence, le fond d'une boîte de montre est au moins partiellement réalisé en un matériau transparent aux ondes électromagnétiques, tel que du saphir ou une céramique.

Par exemple, il est possible de prévoir un fond métallique avec une pastille en saphir ou plastique ou céramique dans la zone du module. La pastille fait donc partie d'un assemblage bi-composant dans un fond métal selon cet exemple.

L'invention concerne, dans un quatrième aspect, un ensemble composé d'une montre selon le troisième aspect et d'un chargeur.

Le chargeur peut avoir la forme d'un écrin par exemple. Un tel écrin pourrait être détachable d'une boîte ou d'un coffret et pourrait être conçu pour avoir une autonomie énergétique pouvant aller de quelques semaines à quelques années.

L'invention concerne, dans un cinquième aspect, des moyens d'alignement entre un chargeur et le module selon les aspects mentionnés, agencés pour aligner l'antenne du module avec un composant du chargeur.

Ceci permet d'améliorer le rendement de la recharge.

Pour cela, on peut utiliser un aimant de positionnement ou des formes complémentaires male/femelle (par exemple utilisant la couronne ou les cornes de la montre comme éléments males).

L'invention concerne, dans un sixième aspect, un dispositif, tel qu'un smartphone, agencé pour générer à l'extérieur du mouvement un champ magnétique afin de charger le module et communiquer avec la montre comprenant le module selon les aspects mentionnés.

D'autres caractéristiques et avantages de la présente invention apparaîtront plus clairement à la lecture de la description détaillée qui suit, de modes de réalisation de l'invention donnés à titre d'exemple nullement limitatifs et illustrés par les dessins annexés, dans lesquels :
la figure 1 représente un module de stockage d'énergie électrique rechargeable par induction ainsi qu'un mouvement électronique à quartz selon un mode de réalisation de l'invention, en vue perspective,
la figure 2 représente le module selon le mode de réalisation de la figure 1, en vue perspective de dessus et de dessous,
la figure 3 représente le module selon le mode de réalisation de la figure 1, en vue perspective de dessus,
la figure 4 représente le module selon le mode de réalisation de la figure 1, en vue perspective de dessus, ayant été pivoté par rapport à la figure 3,
la figure 5 représente un support tel qu'une cage du module selon un mode de réalisation de l'invention, en vue section,
la figure 6 représente le support selon une variante de la figure 5, en vue section,
la figure 7 représente des composants du module dans un ordre d'assemblage, en vue perspective,
la figure 8 représente une vue éclatée du module, en vue perspective,
la figure 9 représente une antenne du module dans un mode de réalisation en forme de solénoïde, en vue section,
la figure 10 représente le module selon un autre mode de réalisation, en vue perspective de dessus
la figure 11 représente le module selon le autre mode de réalisation de la figure 10, en vue de côté.

La figure 1 représente un module de stockage d'énergie électrique rechargeable par induction 10, ci-après appelé le module 10, ainsi qu'un mouvement électronique à quartz 1, ci-après le mouvement 1, selon un mode de réalisation de l'invention. De manière bien connue, un tel mouvement 1 comprend un bâti 4 comprenant une platine et des ponts portant un moteur pas-à-pas 5 et un circuit de mouvement (pas visible sur la figure)

Le mouvement 1 comprend un logement 3 agencé pour recevoir le module 10. De cette manière, en position de service, au moins une partie du module 1 est implantée dans le volume du logement 3.

Le module 10 comprend une antenne 11 et des électrodes, telles qu'une cathode 12 et une anode 13 visible en figure 2.

Le module 10 comprend en outre une batterie rechargeable 21 et un sous-ensemble électronique comprenant au moins un circuit de recharge 20 (pas visible sur la figure 1).

Le mouvement 1 comprend de préférence une tige de couronne 2 de façon connue, notamment pour entrainer des aiguilles d'affichage de la montre lors d'une mise à l'heure.

Ainsi, le module de stockage d'énergie électrique rechargeable par induction 10 est agencé pour être implanté dans le logement 3 du mouvement électronique à quartz 1 comprenant un moteur pas-à-pas 5 (par exemple pour faire tourner les aiguilles de la montre), le module 10 comprenant :
- l'antenne 11 agencée pour générer un courant électrique de charge sous l'effet d'un champ magnétique externe,
- la batterie rechargeable 21,
- le sous-module électronique comprenant le circuit de recharge 20, 22 pour réaliser la recharge de la batterie rechargeable 21,
- les électrodes 12, 13, telles que la cathode 12 et l'anode 13, agencées pour connecter électriquement le module 10 au mouvement 1 quand le module 10 est disposé dans le logement 3 du mouvement 1, afin que la batterie rechargeable 21 alimente le mouvement 1,
- le support 30, tel qu'une cage, comprenant un matériau électriquement isolant et supportant les électrodes 12, 13 au niveau d'une surface extérieure du support 30
- un élément de blindage magnétique 23, 28 (voir ci-dessous) disposé entre d'une part l'antenne (11) et d'autre part la batterie rechargeable (21) et le sous-module électronique.

La figure 2 représente le module 10 selon un mode de réalisation de l'invention, en vue de dessus et de dessous.

La batterie rechargeable 21 est visible au travers d'une ouverture dans le support 30. De telles ouvertures dans le support 30 sont prévues pour avoir la place de rentrer les coins d'une batterie 21 de forme rectangulaire quand le support 30 est de forme cylindrique. Cela permet de disposer de la plus grande dimension de batterie pour maximiser le stockage d'énergie tout en réduisant la complexité de fabrication de la cage.

La cathode 12 est de préférence agencée sur une portion latérale du support 30 et l'anode 13 est de préférence agencée sur une portion inférieure du support 30 qui est disposé vers le côté cadran de la montre quand le module 10 est incorporée dans le mouvement 1 et avantageusement permet au module 10 de s'adapter aux connexions des brides de piles non rechargeables standards de mouvements électroniques avec une bride négative de fond et une bride positive latérale. Ceci permet de connecter le module comprenant la batterie 21 au mouvement 1, afin de l'alimenter. Par ailleurs, cette disposition des électrodes 12 et 13 permet de tester la fonctionnalité du module 10 avant son incorporation dans le mouvement 1 et également si désirable, de précharger la batterie 21 du module (par une recharge filaire ou par induction) avant cette incorporation.

La figure 3 représente le module 10 selon un mode de réalisation de l'invention, en vue de dessus.

Le support 30 forme une cage avec un support inférieur 30a et un support supérieur 30b. Quand le module 10 est incorporée dans le mouvement 1, le support supérieur 30b est disposé vers le côté fond de la montre et le support inférieur 30a est disposé vers le côté cadran de la montre.

La figure 4 représente le module 10 selon un mode de réalisation de l'invention, en vue de dessus, ayant été pivoté par rapport à la figure 3.

On notera que dans un mode de réalisation préféré, la cathode 12 ne couvre pas la totalité de la surface latérale du support 30.

La figure 5 représente le support 30 tel que la cage du module 10 selon un mode de réalisation de l'invention.

La cathode 12 est agencée sur la portion latérale comme indiqué précédemment, la surface latérale pouvant être une surface périphérique dans le cas d'un support 30 de forme cylindrique.

L'anode 13 est disposée sur la portion inférieure de support 30 de préférence, par exemple vers le côté cadran de la montre quand le module 10 est incorporée dans le mouvement 1.

Le support 30 porte l'antenne 11 sur sa portion supérieure 30b de préférence, voire vers le côté fond de la montre quand le module 10 est incorporée dans le mouvement 1.

Le support inférieur 30a (bâti) porte la batterie 21 et le support supérieur 30b (couvercle) porte de préférence le sous-module électronique, en particulier le circuit de recharge en tant que circuit intégré 20 et d'autres composants électroniques 22.

Le support supérieur 30b comprend une portion de blindage 23, de préférence en ferrite surmoulée, disposé entre l'antenne 11 et les composants 20, 21, 22 portés par le support 30.

Le support 30 est de préférence un dispositif d'interconnexion moulé 24.

La figure 6 représente le support 30 dans une variante de la figure 5.

Dans cette variante, la batterie 21, le circuit intégré 20 et les composants électroniques 22 sont disposés de part et d'autre d'une portion de séparation, de préférence verticale.

La figure 7 représente des composants du module 10 dans un ordre d'assemblage.

Il convient d'abord de fournir le support inférieur 30, puis d'y installer le circuit intégré 20 et les composants électroniques22, qui sont montés sur un support de circuit imprimé 29.

Ensuite, il convient de recouvrir l'ensemble avec le support supérieur 30b portant la batterie 21 afin de former le module 10.

La figure 8 représente une vue éclatée du module 10.

Il est possible de voir les composants du module 10.

Dans ce mode de réalisation, le module 10 comprend en outre une pièce ou une portion de blindage 28, de préférence en ferrite, qui n'est pas surmoulée dans le support 30 (comme la portion 23 décrite ci-dessus) mais qui est fixée au support par d'autres moyens appropriés, par exemple par collage.

La figure 9 représente l'antenne 11 du module 10 dans un mode de réalisation en forme de solénoïde. Dans ce mode de réalisation, de préférence un premier élément de blindage est disposé entre l'antenne et la batterie rechargeable et le sous-module électronique à l'intérieur du module, et un deuxième élément de blindage est disposé à l'extérieur de l'antenne. De cette manière, quand le module est disposé dans le logement, le deuxième élément de blindage est situé entre l'antenne et le bâti métallique du mouvement qui entoure le logement. Ces premier et deuxième éléments de blindage peuvent être réalisés en une seule pièce sur le module, par exemple par une pièce en ferrite en forme de « U ».

Dans ce mode de réalisation, l'antenne 11 est disposée sur la surface latérale du support, par exemple du support supérieur 30b.

Les figures 10 et 11 représentent encore un autre mode de réalisation dans lequel l'antenne 11 est montée sur une partie 35 du support qui s'étend en dehors du volume du logement 3 du mouvement 1. Dans ce mode de réalisation, le module comprend un support (ou cage) inférieur 30a et un support (ou cage) supérieur 30b avec un PCB 29 du module tenu entre les deux. Comme illustré, le PCB du module 29 peut être aligné avec un PCB 6 du mouvement électronique afin de faciliter leur interconnexion. Dans l'exemple, uniquement le support inférieur 30a est disposé dans le logement 3 du mouvement en position de service du module, le support supérieur 30b et la partie support pour l'antenne 35 étant disposés en dehors du logement et pouvant avoir une taille plus importante que le logement. La partie 35 peut, par exemple, s'étendre latéralement au dessus d'une grande partie de, voire toute la surface du mouvement 1, entre ce dernier et le fond de la boite de montre. Dans ce cas, le fond est de préférence réalisé complètement en un matériau qui est transparent aux ondes électromagnétiques. Une plaque 7 peut également être disposée entre le mouvement et l'antenne aux fins esthétiques et/ou de blindage. La partie 35 peut être monobloc avec le reste du support 30 (ou une partie de ce support) ou alternativement une partie rapportée au reste du support, par exemple un PCB dédiée à l'antenne. La disposition des éléments de blindage serait adaptée en conséquence dans ce mode de réalisation.

On comprendra que diverses modifications et/ou améliorations évidentes pour l'homme du métier peuvent être apportées aux différents modes de réalisation de l'invention décrits dans la présente description.

Notons enfin qu'il est possible de combiner les modes de réalisations autant que possible ou nécessaire.

## Revendications

1. Module de stockage d'énergie électrique rechargeable par induction (10), le module (10) étant agencé pour être implanté dans un logement (3) d'un mouvement électronique à quartz (1) comprenant un moteur pas-à-pas,
le module (10) comprenant :
- une antenne (11) agencée pour générer un courant électrique de charge sous l'effet d'un champ magnétique externe,
- une batterie rechargeable (21),
- un sous-module électronique comprenant un circuit de recharge (20, 22) pour réaliser la recharge de la batterie rechargeable (21) ,
- des électrodes (12, 13), telles qu'une cathode et une anode, agencées pour connecter électriquement le module (10) au mouvement (1) quand le module (10) est disposé dans le logement (3) du mouvement (1), afin que la batterie rechargeable (21) alimente le mouvement (1),
- un support (30), tel qu'une cage, comprenant un matériau électriquement isolant et supportant les électrodes (12, 13) au niveau d'une surface extérieure du support (30),
- un élément de blindage magnétique (23, 28) disposé entre d'une part l'antenne (11) et d'autre part la batterie rechargeable (21) et le sous-module électronique.

2. Module (10) selon la revendication précédente, dans lequel le support (30) forme une cage renfermant la batterie rechargeable (21) et/ou le sous-module électronique.

3. Module (10) selon l'une des revendications précédentes, dans lequel le support (30) supporte également l'antenne (11) au niveau d'une surface extérieure du support (30).

4. Module (10) selon la revendication précédente, dans lequel l'antenne (11) est montée sur une partie (35) du support (30) qui s'étend en dehors du volume du logement (3) du mouvement (1) quand le module (10) est disposé dans ledit logement (3).

5. Module (10) selon l'une des revendications 1 à 3, dans lequel le l'antenne (11) se trouve également généralement dans le volume du logement (3) du mouvement (1) quand le module (10) est disposé dans ledit logement (3).

6. Module (10) selon l'une des revendications précédentes, dans lequel le circuit de recharge (20) récolte l'énergie électrique captée par l'antenne (11) grâce au champ électromagnétique et contrôle le transfert de cette énergie à la batterie rechargeable (21).

7. Module (10) selon l'une des revendications précédentes, dans lequel le support (30) comprend au moins une portion réalisée en polymère ou en céramique.

8. Module (10) selon l'une des revendications précédentes, dans lequel au moins une partie du support (30) est réalisé par la plastronique, voire la technologie MID.

9. Module (10) selon l'une des revendications précédentes, dans lequel le support (30) comprend un matériau de blindage magnétique (23), tel qu'un matériau ferrite ou une céramique ferromagnétique, au moins une partie du support constituant l'élément de blindage magnétique (23).

10. Module (10) selon l'une des revendications 1 à 8, dans lequel l'élément de blindage magnétique (23, 28) est disposé à l'intérieur du module (10), de préférence entre une surface du support (30) portant l'antenne (11) et une partie du module renfermant le sous-module électronique et la batterie rechargeable (21).

11. Module (10) selon la revendication précédente, dans lequel l'élément de blindage magnétique (23, 28) comprend un matériau ferrite ou une céramique ferromagnétique, qui est assemblé avec le support (30), de préférence par dépose d'un film ou par pulvérisation sur le support, ou à l'aide d'un élément massique collé sur le support (30).

12. Module (10) selon l'une des revendications 10 à 11, dans lequel l'élément de blindage magnétique (23) présente une forme plane.

13. Module (10) selon l'une des revendications 10 à 11, dans lequel l'élément de blindage magnétique (23) a une forme en « U » ou une forme de cloche, de préférence avec des bords verticaux disposés à l'extérieur de l'antenne (11).

14. Module (10) selon l'une des revendications précédentes, dans lequel l'au moins une partie du module (30) a une forme généralement cylindrique.

15. Module (10) selon l'une des revendications précédentes, dans lequel le support (30) comprend un couvercle (30b) portant l'antenne (11) et un bâti (30a) portant au moins une des électrodes (12, 13), le couvercle (30b) et le bâti (30a) étant fixés ensemble, de préférence par des clips en plastique ou en métal, par soudage ultrason, par colle conductrice, par soudure, par soudure à l'étain, par fil d'acier, par fil d'acier en zig-zag ou par surmoulage.

16. Module (10) selon l'une des revendications précédentes, dans lequel au moins une partie du sous-module électronique est montée sur le support (30).

17. Module (10) selon l'une des revendications précédentes, dans lequel le sous-module électronique est monté au moins en partie sur un circuit imprimé (29) du module (10), tel qu'un PCB, le circuit imprimé étant de préférence supporté par le support (30).

18. Module (10) selon la revendication précédente, dans lequel le circuit imprimé (29) comprend deux faces, avec la batterie (21) d'un côté et d'autres composants du module (10) de l'autre côté.

19. Module (10) selon l'une des revendications précédentes, dans lequel le sous-module électronique comprend également un contrôleur de communication par induction, de préférence agencé pour permettre de communiquer avec une source d'information, tel qu'un téléphone portable ou une station de recharge.

20. Module (10) selon l'une des revendications précédentes, dans lequel la batterie rechargeable (21) a une vitesse d'au moins 10C, une tension entre 1V et 4V, et/ou une capacité entre 150 à 500uAh .

21. Module (10) selon l'une des revendications précédentes, dans lequel l'antenne (11) est une antenne cadre, préférentiellement de forme carrée ou circulaire, plus préférentiellement présentant 4 à 8 tours.

22. Module (10) selon l'une des revendications précédentes, dans lequel l'antenne (11) a une forme généralement planaire et de préférence l'antenne (11) est disposée dans un plan qui s'étend généralement en parallèle à un plan dans lequel le mouvement (1) s'étend.

23. Module (10) selon l'une des revendications précédentes, dans lequel l'antenne (11) a une forme de solénoïde.

24. Module (10) selon l'une des revendications précédentes, dans lequel l'antenne (11) est disposée vers un côté fond du mouvement (1) quand le module (10) est installé dans le logement (3).

25. Module (10) selon l'une des revendications précédentes, dans lequel l'antenne (11) opère autour d'une fréquence d'un standard de communication, de préférence le standard NFC.

26. Module (10) selon l'une des revendications précédentes, dans lequel une bague élastique conductrice est disposée autour du support (30).

27. Mouvement électronique (1) comprenant le module (10) selon l'une des revendications précédentes disposé dans un logement (3) du mouvement (1).

28. Mouvement électronique (1) selon la revendication précédente, dans lequel le mouvement (1) peut également être alimenté par une pile non rechargeable disposé dans le logement (3).

29. Montre comprenant le mouvement (1) selon l'une des revendications 27 à 28 et/ou un module (10) selon l'une des revendications 1 à 26.

30. Montre selon la revendication précédente, dans lequel le fond d'une boîte de montre est au moins partiellement réalisé en un matériau transparent aux ondes électromagnétiques, tel que du saphir, un verre ou une céramique.

31. Ensemble composé d'une montre selon l'une des revendications 29 à 30 et d'un chargeur.

32. Moyens d'alignement entre un chargeur et le module (10) selon l'une des revendications 1 à 26, agencé pour aligner l'antenne (11) du module (10) avec un composant du chargeur.
